# EUROPÄISCHE PATENTSCHRIFT

(11) **EP 0 627 035 B1**
(45) Veröffentlichungstag und Bekanntmachung des Hinweises auf die Patenterteilung: **08.11.1995**
(21) Anmeldenummer: 93903818.8
(22) Anmeldetag: 18.02.1993
(51) Int. Cl.: E04B 1/92, E02D 27/32

(54) **EINRICHTUNG ZUM SCHUTZ VON BAUWERKEN GEGEN EINDRINGEN SCHÄDLICHER GASE, INSBESONDERE VON RADON, AUS DEM BAUGRUND**
DEVICE FOR PROTECTING BUILDINGS AGAINST THE INGRESS OF HARMFUL GASES, ESPECIALLY RADON, FROM THE GROUND
DISPOSITIF POUR LA PROTECTION DE BATIMENTS CONTRE LA PENETRATION DE GAZ DANGEREUX, NOTAMMENT DE RADON, PROVENANT DU TERRAIN DE FONDATION

(30) Priorität: 20.02.1992 DE 4205408
(43) Veröffentlichungstag der Anmeldung: 07.12.1994
(73) Patentinhaber: Horn, Wolfgang, Dr.-Ing., D-08301 Schlema (DE)
(72) Erfinder: Horn, Wolfgang, Dr.-Ing., D-08301 Schlema (DE)
(74) Vertreter: Röhnicke, Heinz
(86) Internationale Anmeldenummer: DE9300155
(87) Internationale Veröffentlichungsnummer: WO9317194

(56) Entgegenhaltungen:
- DE-A- 3 910 440
- DE-C- 3 625 717
- DE-U- 9 108 933
- US-A- 4 907 386

## Beschreibung

Die Erfindung bezieht sich auf eine Einrichtung zum Schutz von Bauwerken gegen Eindringen schädlicher Gase, insbesondere von Radon, aus dem Baugrund, wobei zwischen dem Baugrund und dem Innenraum des Bauwerkes ein aus mehreren horizontalen Schichten bestehendes Sperrsystem, wobei dieses horizontale Begrenzungsschichten aus einem Plastwerkstoff aufweist, im Fußboden aufgebaut ist und seitlich insbesondere durch vertikale Wände des Bauwerkes begrenzt ist.

Es ist bekannt, daß schädliche Gase, wie das radioaktive Gas Radon und die sich bildenden Radonfolgeprodukte, aus dem Baugrund auf zwei Arten in ein Bauwerk eindringen.

Dieses erfolgt passiv mittels Konvektion. Dabei reichen schon geringe Luftdruckunterschiede aus, um radonhaltige Luft aus dem Erdreich in das Innere des Bauwerkes zu transportieren.

Die weitere Möglichkeit des Eindringens ist aktiv mittels Diffusion.

Infolge der Brownschen Molekularbewegung sind die Radonatome in der Lage, in unterschiedlichem Maße durch Stoffe hindurchzuwandern. Sie kommen aus dem anliegenden Erdstoff durch porige Abdeckschichten, Hohlräume, dünne Trennmittel in den Keller- oder Wohnbereich.

Bei Häusern mit an sich bekannter Fundamentausbildung beträgt der Anteil der durch Konvektion eindringenden Gase etwa 90 % und der durch Diffusion eintretenden Gase etwa 10 %. In stark mit Radon belasteten Gebieten reicht jedoch bereits eine ständige Diffusion aus, um eine schädliche Konzentration im Inneren der Häuser zu erzeugen.

Die Luftdruckunterschiede für das passive Eindringen mittels Konvektion entstehen auf drei verschiedene Arten:
a) Meteorologische Luftdruckveränderungen
   Infolge der barometrischen Luftdruckveränderungen in der Außenluft verändert sich auch zeitlich verschoben der Luftdruck der Gase, die im Porenvolumen des Erdreiches enthalten sind.
   Folgt auf hohen Luftdruck eine Periode niedrigen Luftdruckes, so entspannt sich die in der Erde enthaltene Luft. Sie strömt z. B. unmittelbar durch Risse und Spalten im Kellerfußboden in den Kellerraum. Bei nicht unterkellerten Wohnungen, wie sie vielfach in Gebirgsgegenden anzutreffen sind, kann dieser Luftstrom direkt in den Wohnraum einfließen.
   Umgedreht, wenn ein Hochdruckgebiet einem Tiefdruckgebiet folgt, wird wieder Luft aus dem Wohnraum in den Boden nachgedrückt. In dieser Zeit kommt auf diesem Weg durch Konvektion kein Radon aus der Erde. Es dringt dann allein der Diffusionsanteil ein.
b) Temperaturunterschiede zwischen Gebäude und Außenluft
   Durch die Nutzung der Gebäude wird in der Regel im Gebäude eine höhere Temperatur anzutreffen sein als im Freien. Mit dem Temperaturunterschied ist ein Druckunterschied verbunden. Die warme Luft steigt im Gebäude wie in einem Schornstein nach oben. Von außen und auch aus dem unten anliegenden Erdreich wird Luft nachgesogen.
c) Eine weitere Möglichkeit, daß Radon passiv in die Gebäude eindringt, ist die Konvektion durch Luftbewegungen im Untergrund. Sie wird hervorgerufen durch Einfließen von kalter Luft ins Gebirge an entfernterer Stelle, die sich im Gestein erwärmt und somit durch ihren Auftrieb nach oben strömt. In ehemaligen Bergbaugebieten wird dieser Prozeß noch durch Hohlräume und vorhandene Gänge von Gruben verstärkt.

In gleicher Weise können schädliche Gase anderer Art aus ehemaligen Abfalldeponien in auf diese gebaute Gebäude eindringen.

Die Diffusion des Radongases in ein Bauwerk ist im wesentlichen abhängig von dem Radongehalt im Baugrund unter dem Gebäude sowie der Beschaffenheit des Fundamentes.

Um das Eindringen von schädlichen Gasen, wie Radongas, aus dem Baugrund in das Gebäude zu verringern bzw. vollständig zu verhindern, ist es erforderlich, der Konvektion und der Diffusion der Gase entgegenzuwirken.

Hierbei ist es bekannt, den mechanischen Widerstand zwischen dem Baugrund und dem Inneren des Bauwerkes zu erhöhen. Dabei wird durch Folien, gut verdichteten Beton oder ähnlich wirkende Materialien verhindert, daß die Luft sich weiter fortbewegen kann.

Dieses Verfahren hat jedoch den Nachteil, daß bei geringsten Lücken im Sperrsystem (durch unsachgemäße Verarbeitung des Materials, Materialmängel, zeitliche Veränderungen des Materials, z. B. durch Alterung, durch Einwirkungen äußerer Kräfte auf die Sperrung mit Bildung von Rissen usw.) die Wirkung verringert bis ganz aufgehoben wird.

Dabei ist es gleichzeitig möglich, daß der immer vorhandene Diffusionsprozeß bei einer konsequenten Abdichtung durch Entstehen einer größeren Druckdifferenz zwischen Baugrund und Gebäudeinnerem zunimmt und auf diese Weise Radon in das Gebäude eindringt.

Es wurde auch bereits durch das DE-GM 9 108 933.6 bekannt, daß das Sperrsystem aus einem oder mehreren Sperrschichten besteht, wobei in einer Sperrschicht zwischen zwei, den Luft- und Gasdurchtritt hemmenden Schichten eine, einen zum Umgebungsdruck unterschiedlichen Luftdruck aufweisende luftführende Zwischenschicht angeordnet ist, die wenigstens mit einer druckregulierbaren Luftleitung verbunden ist.

Dabei ist es bekannt, daß die luftführende Zwischenschicht zur weiteren Erhöhung der Abdichtung zwischen besonders dichten Begrenzungsschichten, die aus einem Plastmaterial bestehen können, angeordnet ist.

Mit dieser Vorrichtung ist eine gute Dichtwirkung erreichbar. Die Abdichtung wird jedoch durch die vertikalen Wände oder auch durch Fugen unterbrochen, die praktische Lücken im Sperrsystem bilden. Über diese Lücken dringt das Radon in das Gebäude weiterhin ein, indem es in den Wänden hochsteigt und aus ihnen seitlich austritt. Dabei tritt dieses besonders dann auf, wenn für die Wände ein das Austreten begünstigendes Baumaterial, wie Leichtbeton, welcher als Gas- oder Schaumbeton besonders porenreich ist und dadurch das Aufsteigen des Radons begünstigt. Der gleiche Effekt tritt dann ein, wenn ein Mauerwerk hergestellt wird, welches aus Hohlkammersteinen besteht. Diese Baumaterialien haben ein großes Einsatzgebiet, da sie viele Vorteile, insbesondere auch bezüglich der Wärmeisolierung, aufweisen.

Durch die DE 39 10 440 A1 ist eine Maßnahme zur Abschwächung bzw. Verhinderung der Diffusion von Radongas oder radioaktiven Zerfallsprodukten durch eine Wand hindurch bekannt, indem über eine Wandfläche eine Sperrschicht in Form einer ununterbrochenen Schale aus steifem Polyurethanschaum mit geschlossenzelliger Struktur angeordnet wird.

Durch diese Lösung wird erreicht, daß bei Lagerung von Rückständen aus der Uranerzverarbeitung in Speichersilos oder Abfallgruben ein Austritt von Radongas oder radioaktiven Zerfallsprodukten in die freie Außenatmosphäre weitgehend gehemmt werden kann. Dabei ist es erforderlich, die gesamten Innenflächen, nämlich die vertikalen Wände, den Fußboden und die Decken bzw. die Dachflächen, von innen mit einer derartigen Sperrschicht zu überziehen.

Durch diese Lösung wird aber nicht verhindert, daß schädliche Gase, insbesondere Radon, in den Fußboden selbst und in die vertikalen Wände aus dem Baugrund eindringen können. Sie steigen in den vertikalen Wänden nach oben und treten am Ende der Sperrschicht aus den Wänden in die Innenräume aus. Bei mehrstöckigen Gebäuden ist deshalb zur Erreichung eines ausreichenden Schutzes ein Verkleiden aller Wände notwendig und auch der Decken erforderlich, wobei trotzdem in den Wänden, Böden und Decken sich ständig Radongas oder andere schädliche Gase befinden. Damit besteht immer die Gefahr des Austritts aus diesen in die Räume.

Der Erfindung liegt die Aufgabe zugrunde, eine Einrichtung zum Schutz von Bauwerken gegen Eindringen schädlicher Gase, insbesondere von Radon, aus dem Baugrund, wobei zwischen dem Baugrund und dem Innenraum des Bauwerkes ein aus mehreren horizontalen Schichten bestehendes Sperrsystem, wobei dieses horizontale Begrenzungsschichten aus einem Plastwerkstoff aufweist, im Fußboden aufgebaut ist und seitlich insbesondere durch vertikale Wände begrenzt ist, zu schaffen, durch die ein Aufsteigen von gefährlichen Gasen, insbesondere Radon, in den vertikalen Wänden sowie ein seitliches Austreten aus diesen in den angrenzenden Innenraum des Gebäudes weitgehend verhindert wird.

Erfindungsgemäß wird die Aufgabe dadurch gelöst, daß in der vertikalen Wand eine mit dem Sperrsystem im Fußboden eine durchgehende Absperrung bildende Sperrschicht angeordnet ist, wobei diese aus einem ein Aufsteigen gefährlicher Gase, insbesondere Radon, hemmenden Material besteht, welches über in der Wand in einer Reihe angeordnete Bohrungen, die im Bereich des horizontal angeordneten Sperrsystems im Fußboden enden, eingebracht ist und daß zur Verbindung der Sperrschicht in der Wand mit dem Sperrsystem des Fußbodens ein die Begrenzungsschichten desselben aufnehmender Schlitz mit diesen in die Sperrschicht hineinragt und durch ein Füllmaterial verschlossen ist.

Vorzugsweise besteht die Sperrschicht in der Wand aus einem Kunstharz oder auch aus einem Wachs, vorzugsweise einem Paraffin.

Besonders wichtig ist es, die Sperrschicht in einer aus einem aus Hohlkammersteinen gebildeten Mauerwerk bestehenden vertikalen Wand anzuordnen. Dieses trifft auch auf eine aus einem porenreichen Material, wie Leichtbeton, bestehende vertikale Wand zu.

Da gefährliche Gase aus dem Baugrund wie vorstehend dargelegt durch Konvektion und Diffusion in ein Gebäude eindringen, ist es oftmals auch erforderlich, eine derartige Sperrschicht auch in vertikale Wände, welche aus einem weitgehend dichten Werkstoff, wie Beton, bestehen, oder in eine Wand aus Natursteinen einzubringen. Dieses ist speziell durch den Einsatz von Paraffin als Sperrschicht möglich.

Es ist auch möglich, daß bei einer Fuge im Sperrsystem des Fußbodens, über die eine Wand angeordnet ist, die Sperrschicht sich oberhalb dieser Fuge über die gesamte Breite der Wand erstreckt. Auf diese Weise wird praktisch die Wand mit einer diffusionshemmenden Schicht in Form einer Plombe versehen.

In weiterer Ausbildung der Erfindung können oberhalb der Sperrschicht Entlüftungsbohrungen in einer oder mehreren Lagen in der Wand angeordnet sein, welche mit der Außenatmosphäre in Verbindung stehen. Damit wird erreicht, daß speziell bei Radon durch Diffusion die Sperrschicht durchdringende Restmengen an Radon über die Entlüftungsbohrungen in die Außenatmosphäre abgeführt werden können.

Vorteilhaft ist es dabei, wenn die Entlüftungsbohrungen in einen Kanal münden, der über eine oder mehrere Öffnungen mit der Außenatmosphäre verbunden ist, wobei in dem Kanal gegenüber dem Umgebungsdruck ein Über- oder Unterdruck vorhanden ist. Bei einer entsprechenden Wärmeisolierung des Gebäudes kann der Kanal zwischen der Außenseite einer Außenwand des Gebäudes und einer auf dieser angebrachten Wärmedämmungsschicht angeordnet sein.

Es ist weiterhin möglich, daß an den im Inneren des Gebäudes befindlichen Seiten der Wand eine sich vom Fußboden nach oben erstreckende, die Wand ganz oder teilweise bedeckende Isolierschicht angeordnet ist. Dieses ist besonders dann vorteilhaft, wenn in diesem Abschnitt mit der Außenatmosphäre in Verbindung stehende Entlüftungsbohrungen in der Wand vorgesehen sind.

Durch die erfindungsgemäße Anordnung einer Sperrschicht und ihre Verbindung mit dem Sperrsystem des Fußbodens; die Anordnung von Entlüftungsbohrungen zum Abführen von Gasen in die Außenatmosphäre sowie die Anordnung einer Isolierschicht wird eine umfassende Sicherung gegen das Eindringen von gefährlichen Gasen über Wände in das Gebäude erreicht. Dabei bildet die Anordnung der Sperrschicht die Voraussetzung für den gesamten Erfolg.

Die Erfindung wird an einem Ausführungsbeispiel näher erläutert. In der zugehörigen Zeichnung zeigen
- Fig. 1:: die Vorderansicht der Einrichtung in einer Außenwand eines Gebäudes aus Mauerwerk,
- Fig. 2:: die Vorderansicht der Einrichtung in der Zwischenwand eines Gebäudes aus porenreichem Material.

In Fig. 1 sind der Teil eines Gebäudes mit einem Fußboden 1 sowie einer Wand 2 dargestellt. Die Wand 2 bildet den Teil einer Außenwand im Bereich eines Fensters 20. In den Fußboden 1 kann als ein Sperrsystem in an sich bekannter Weise eine Einrichtung zum Schutz gegen das Eindringen gefährlicher Gase, insbesondere Radon, aus dem Baugrund angeordnet sein.

Bei der in Fig. 1 dargestellten Einrichtung ist zwischen zwei, den Luft- und Gasdurchtritt hemmenden Schichten 3; 4 eine zum Umgebungsdruck einen unterschiedlichen Luftdruck aufweisende, luftführende Zwischenschicht 5 angeordnet. Diese Zwischenschicht 5 ist in nicht dargestellter Weise mit einer druckregulierbaren Luftleitung verbunden. In der Zwischenschicht 5 ist es möglich, sowohl einen Über- als auch einen Unterdruck aufzubauen. Die Zwischenschicht 5 kann ein Wärmedämmaterial enthalten. Zur Verbesserung der Abdichtung dieser luftführenden Zwischenschicht 5 sind in an sich bekannter Weise horizontale Begrenzungsschichten 6 angeordnet. In dem dargestellten Beispiel bestehen sie aus einem Plastwerkstoff. Zu einer sicheren Abdichtung auch im Stoßbereich zwischen dem Fußboden 1 und der Wand 2 ist es zweckmäßig, die Begrenzungsschichten 6 als Dichtelemente des Sperrsystems des Fußbodens 1 in die anliegende Wand 2 einzubinden. Hierbei ist in der Wand 2 ein Schlitz 21 (Fig. 2) angeordnet, der nach Einbringen der Begrenzungsschichten 6 durch ein Füllmaterial, wie Beton, verschlossen wird. Dabei ist es möglich, die Wand 2 auf der Innenseite des Gebäudes mit einer Isolierschicht 7 ganz oder teilweise zu versehen. Bei der Anordnung eines Fensters 20 (Fig. 1) wird die Isolierschicht 7 zweckmäßigerweise bis unter den Fenstersturz gezogen. Diese Isolierschicht 7 kann aus einer Folie, aber auch aus einem isolierenden Farbanstrich bestehen. Damit wird ein zusätzlicher Schutz gegen das seitliche Austreten gefährlicher Gase, wie Radon, aus der Wand 2 in die Räume des Gebäudes erreicht. Diese steigen aus dem Baugrund auch über die vertikalen Wände 2 des Gebäudes durch Konvektion bzw. Diffusion nach oben. Besonders begünstigt wird ein derartiges Aufsteigen in Wände 2, die sehr porenreich sind bzw. Hohlräume aufweisen. In Fig. 1 ist eine entsprechende Wand 2 aus einem Mauerwerk 10 mit Hohlkammersteinen 10', welche Hohlräume 11 aufweisen und zwischen denen sich Mörtelschichten 18 befinden, dargestellt. Die Wand 2 ist dabei mit einem Innenputz 8 und einem Außenputz 9 versehen.

Die erfindungsgemäße Einrichtung weist entsprechend Fig. 1 Bohrungen 13 auf, die in der Regel schräg von oben nach unten in der Wand 2 verlaufen.

Über die Bohrungen 13 wird in die unterste Steinschicht des Mauerwerkes 10, welche im Bereich des Sperrsystems des Fußbodens 1 angeordnet ist, in die Hohlräume 11 derselben eine Dichtungsmasse 14 eingebracht, welche eine Sperrschicht 12 bildet. Zum besseren Verständnis ist die Dichtungsmasse 14 in der Bohrung 13 und die Sperrschicht 12 in Fig. 1 in einer unterschiedlichen Schraffur gezeigt. Ein geeignetes Material für die Sperrschicht 12 bildet Paraffin. Mit diesem Material wird das Mauerwerk 10, d. h. die die unterste Steinschicht bildenden Hohlkammersteine 10′ getränkt und die Hohlräume 11 ausgefüllt. Dabei sind die Hohlkammersteine 10′ in der Sperrschicht 12 mit dem Sperrsystem des Fußbodens 1 formschlüssig verbunden. Dieses kann wie vorstehend beschrieben erfolgen, indem der Schlitz 21 mit der Begrenzungsschicht 6 bis in den entsprechenden Hohlkammerstein 10′ reicht.

In den oberen Steinschichten des Mauerwerkes 10 sind Entlüftungsbohrungen 19 angeordnet. Über diese, in die keine Dichtungsmasse 14 eingebracht wird, strömt die mit Radon angereicherte Luft aus den Hohlräumen 11 in Pfeilrichtung nach außen.

Das Radon ist in diesen Bereichen bereits in wesentlich kleineren Mengen als im Baugrund vorhanden hauptsächlich durch Diffusionsprozesse gestiegen. Dagegen wird durch die Sperrschicht 12 eine Konvektion von Radon weitgehend unterbunden.

Für einen sicheren Austritt des Radon aus der Wand 2 ist es vorteilhaft, diese durch einen Kanal 15 untereinander zu verbinden. Der Kanal 15 ist dann über eine oder mehrere Öffnungen 17 mit der Außenatmosphäre verbunden. Um eine Strömung zu erreichen, muß in dem Kanal 15 ein Über- oder Unterdruck erzeugt werden. Dieses kann durch in der Lüftungstechnik bekannte Maßnahmen, beispielsweise über Ventilatoren, erfolgen. Es ist auch möglich, den Kanal 15 bis in den Dachbereich eines Gebäudes zu führen, wobei dann der entstehende Sog zur Entlüftung ausreichen kann. Dabei ist es natürlich erforderlich, Luft aus der Außenatmosphäre in das Belüftungssystem einzuführen. Ein derartiger Aufbau eines Kanales 15 kann besonders dann vorteilhaft erreicht werden, wenn an der Außenseite der Außenwand eine Wärmedämmungsschicht 16 angeordnet ist. Der Zwischenraum zwischen dieser und der Außenseite der Wand 2, in Fig. 1, der Außenputz 9, kann dann als Kanal 15 ganz oder teilweise genutzt werden.

Es ist natürlich auch möglich, an einer in einem Gebäude liegenden Wand 2 aus Mauerwerk 10 einen Kanal 15 anzuordnen, in dem dann die Entlüftungsbohrungen 19 zum Ausströmen von Gasen, insbesondere Radon, münden. Dieses ist besonders dann erforderlich, wenn in dem Gebäude tragende Wände 2 aus Mauerwerk 10 mit Hohlräumen 11 aufweisenden Steinschichten vorgesehen sind. Die Entlüftungsbohrungen 19 können dabei auch in Querrichtung zueinander versetzt angeordnet sein. Unter unterschiedlichen Lagen ist zu verstehen, daß die Entlüftungsbohrungen 19 zum Fußboden 1 des Gebäudes in einer unterschiedlichen Höhe angeordnet sind.

In Fig. 2 ist eine weitere Ausführungsform der Einrichtung dargestellt. Hierbei wurde das Beispiel einer Innenwand gewählt, wobei natürlich auch die Anwendung an einer Außenwand möglich ist.

Der Aufbau des Fußbodens 1 entspricht dem Aufbau, wie er anhand der Fig. 1 beschrieben wurde. Dabei ist die untere und obere horizontale Begrenzungsschicht 6, welche vorzugsweise aus einer Plastfolie bestehen, in einen Schlitz 21 geführt, der ebenfalls durch ein Füllmaterial, wie Beton, nach Einbringen der Begrenzungsschichten 6 verschlossen ist.

In dem vorliegenden Ausführungsbeispiel ragen nunmehr von beiden Seiten die Begrenzungsschichten 6 horizontal in die Wand 2 hinein. Die Wand 2 besteht hierbei aus einem porenreichen Material 25, wie Leichtbeton, beispielsweise in Form von Gas- oder Schaumbeton. Dabei können seine Randschichten stärker verdichtet sein, oder es kann auch ein Putz aufgetragen sein.

Durch dieses Material 25 steigt das gefährliche Gas, wie Radon, durch Konvektion und auch durch Diffusion in relativ großen Mengen nach oben.

Die Einrichtung weist hierbei in einer Reihe schräg nach unten verlaufende Bohrungen 22 auf, welche in den Bereich zwischen die Begrenzungsschichten 6 führen. Über die Bohrungen 22 wird in diesen Bereich eine Dichtungsmasse, beispielsweise in Form eines Wachses oder auch eines Kunstharzes, eingebracht. Diese Masse dringt in die Poren ein und verschließt diese und bildet so eine Sperrschicht 24, die mit den Begrenzungsschichten 6 formschlüssig verbunden ist. Es entsteht eine durchgehende Absperrung zwischen dem Sperrsystem des Fußbodens 1 und der Sperrschicht 24. Damit wird ein Aufsteigen von Radon verhindert bzw. stark reduziert.

Im oberen Bereich kann die Wand 2 entsprechend Fig. 2 in gleicher Weise wie die Wand 2 entsprechend Fig. 1 mit Entlüftungsbohrungen 19 versehen sein, über die das durch die Sperre aus der Dichtungsmasse 24 und die Begrenzungsschichten noch hindurchtretende Radon vorzugsweise über einen Kanal 15 bzw. über Kanäle 15 abgeführt wird. Dabei können auf die Seiten der Wand 2 Isolierschichten 7 in der vorstehend beschriebenen Weise aufgebracht sein.

Eine weitere Ausführungsform, die nicht in einer Fig. dargestellt ist, besteht darin, daß bei einer Fuge im Sperrsystem des Fußbodens 1, über die eine Wand 2 angeordnet ist, die Sperrschicht 12; 24 in derselben sich über die gesamte Breite der Wand 2 erstreckt. Damit bildet diese eine Plombe und ergibt im Sinne der erfindungsgemäßen Lösung eine durchgehende Absperrung.

Unter einem Sperrsystem im Fußboden 1 eines Gebäudes kann auch eine diffusionshemmende Betonschicht verstanden werden, die in ausreichendem Maße ein Aufsteigen von Radon verhindert.

Durch die erfindungsgemäße Einrichtung wird erreicht, daß über die Wände aus dem Baugrund, auch wenn diese porenreich sind oder zahlreiche Hohlräume aufweisen, keine gefährlichen Gase, insbesondere Radon, in die Innenräume in einer Menge austreten können, die eine gesundheitsgefährdende Konzentration derartiger Gase hervorrufen. Dieses wird dabei auch in besonders kritischen Bereichen der Räume, wie Raumecken, vermieden. Durch die erfindungsgemäße Einrichtung ist es möglich, einen ausreichenden Schutz gegen aufsteigendes Radon auch in Gebäuden zu gewährleisten, die auf stark radonhaltigem Baugrund errichtet wurden.

Ein besonders zweckmäßiger Schutz gegen das Eindringen von Radon wird dadurch erreicht, daß die Sperrschicht 12;24 in der Wand 2, wie anhand der Fig. 1 näher erläutert, aus einem Paraffin besteht. Der Einsatz von Paraffin, für eine Sperrschicht 12; 24 ist unabhängig vom Aufbau und der Zusammensetzung der vertikalen Wand 2 möglich. Das Paraffin kann im erwärmten Zustand in die zu sperrende Wand 2 eingebracht werden. Vorteilhaft ist es, wenn die Wand 2 selbst aufgeheizt und somit auch ausgetrocknet wird.

## Patentansprüche

1. Einrichtung zum Schutz von Bauwerken gegen Eindringen schädlicher Gase, insbesondere von Radon, aus dem Baugrund, wobei zwischen dem Baugrund und dem Innenraum des Bauwerkes ein aus mehreren horizontalen Schichten bestehendes Sperrsystem, wobei dieses horizontale Begrenzungsschichten aus einem Plastwerkstoff aufweist, im Fußboden aufgebaut ist und seitlich insbesondere durch vertikale Wände des Bauwerkes begrenzt ist, dadurch gekennzeichnet, daß in der vertikalen Wand (2) eine mit dem Sperrsystem im Fußboden (1) eine durchgehende Absperrung bildende Sperrschicht (12; 24) angeordnet ist, wobei diese aus einem ein Aufsteigen gefährlicher Gase, insbesondere Radon, hemmenden Material besteht, welches über in der Wand (2) in einer Reihe angeordnete Bohrungen (13; 22), die im Bereich des horizontal angeordneten Sperrsystems im Fußboden (1) enden, eingebracht ist und daß zur Verbindung der Sperrschicht (12; 24) in der Wand (2) mit dem Sperrsystem des Fußbodens (1) ein die Begrenzungsschichten (6) desselben aufnehmender Schlitz (21) mit diesen in die Sperrschicht (12; 24) hineinragt und durch ein Füllmaterial verschlossen ist.

2. Einrichtung nach Anspruch 1, dadurch gekennzeichnet, daß die Sperrschicht (12; 24) in der Wand (2) aus einem Kunstharz besteht.

3. Einrichtung nach Anspruch 1, dadurch gekennzeichnet, daß die Sperrschicht (12; 24) in der Wand (2) aus einem Wachs, vorzugsweise einem Paraffin, besteht.

4. Einrichtung nach Anspruch 1 bis 3, dadurch gekennzeichnet, daß die Sperrschicht (12; 24) in einer aus einem aus Hohlkammersteinen (10′) gebildeten Mauerwerk (10) bestehenden vertikalen Wand (2) angeordnet ist.

5. Einrichtung nach Anspruch 1, dadurch gekennzeichnet, daß die Sperrschicht (12; 24) in einer aus einem porenreichen Material (25), wie Leichtbeton, bestehenden vertikalen Wand (2) angeordnet ist.

6. Einrichtung nach Anspruch 1, dadurch gekennzeichnet, daß bei einer Fuge im Sperrsystem des Fußbodens (1), über die eine Wand (2) angeordnet ist, die Sperrschicht (12; 24) sich über die gesamte Breite der Wand (2) oberhalb der Fuge erstreckt.

7. Einrichtung nach einem oder mehreren der Ansprüche 1 bis 6, dadurch gekennzeichnet, daß oberhalb der Sperrschicht Entlüftungsbohrungen (19) in einer oder mehreren Lagen in der Wand (2) angeordnet sind, welche mit der Außenatmosphäre in Verbindung stehen.

8. Einrichtung nach Anspruch 7, dadurch gekennzeichnet, daß die Entlüftungsbohrungen (19) in einen Kanal (15) münden, der über eine oder mehrere Öffnungen (17) mit der Außenatmosphäre verbunden ist, wobei in dem Kanal (15) gegenüber dem Umgebungsdruck ein Über- oder Unterdruck vorhanden ist.

9. Einrichtung nach Anspruch 8, dadurch gekennzeichnet, daß der Kanal (15) zwischen der Außenseite einer Außenwand des Gebäudes und einer auf dieser angebrachten Wärmedämmungsschicht (16) angeordnet ist.

10. Einrichtung nach einem oder mehreren der Ansprüche 1 bis 8, dadurch gekennzeichnet, daß an den im Inneren des Gebäudes befindlichen Seiten der Wand (2) eine sich vom Fußboden (1) nach oben erstreckende, die Wand (2) ganz oder teilweise bedeckende Isolierschicht (7) angeordnet ist.

## Claims

1. Device for protecting buildings against the ingress of harmful gases, in particular radon, from the ground, a barrier system which consists of a plurality of horizontal layers being constructed in the floor between the ground and the interior of the building and being laterally bounded in particular by vertical walls of the building, the barrier system having horizontal boundary layers made of a plastic material, characterized in that a barrier layer (12; 24) forming a continuous barrier with the barrier system in the floor (1) is arranged in the vertical wall (2), this barrier layer (12; 24) being made of a material which inhibits the rising of hazardous gases, in particular radon, and is introduced via bores (13; 22) which are arranged in a row in the wall (2) and end in the area of the horizontally arranged barrier system in the floor (1), and in that, to connect the barrier layer (12; 24) in the wall (2) to the barrier system of the floor (1), a slot (21) accommodating the boundary layers (6) of the same projects with the latter into the barrier layer (12; 24) and is closed by a filling material.

2. Device according to Claim 1, characterized in that the barrier layer (12; 24) in the wall (2) is made of a synthetic resin.

3. Device according to Claim 1, characterized in that the barrier layer (12; 24) in the wall (2) is made of a wax, preferably a paraffin.

4. Device according to Claims 1 to 3, characterized in that the barrier layer (12; 24) is arranged in a vertical wall (2) consisting of masonry (10) formed from hollow chamber blocks (10′).

5. Device according to Claim 1, characterized in that the barrier layer (12; 24) is arranged in a vertical wall (2) made of a material (25) containing a large number of pores, such as lightweight concrete.

6. Device according to Claim 1, characterized in that, at a joint in the barrier system of the floor (1), across which joint a wall (2) is arranged, the barrier layer (12; 24) extends above the joint over the entire width of the wall (2).

7. Device according to one or more of Claims 1 to 6, characterized in that vent bores (19) are arranged in one or more layers in the wall (2) above the barrier layer, which vent bores (19) are connected to the outer atmosphere.

8. Device according to Claim 7, characterized in that the vent bores (19) lead into a duct (15) which is connected to the outer atmosphere via one or more openings (17), there being a positive pressure or a vacuum in the duct (15) relative to the ambient pressure.

9. Device according to Claim 8, characterized in that the duct (15) is arranged between the outside of an outer wall of the building and a heat-insulating layer (16) applied to said outer wall.

10. Device according to one or more of Claims 1 to 8, characterized in that an insulating layer (7) extending upwards from the floor (1) and completely or partly covering the wall (2) is arranged on the sides of the wall (2) which are located in the interior of the building.

## Revendications

1. Dispositif pour la protection de bâtiments contre la pénétration de gaz dangereux, notamment de radon, provenant du terrain de fondation, dans lequel entre les fondations et l'espace intérieur du bâtiment, un système de barrage constitué par plusieurs couches horizontales, lequel présente des couches de limitation horizontales en matière plastique, est construit dans le sol et est limité latéralement en particulier par les murs verticaux du bâtiment, caractérisé en ce qu'une couche-barrage (12; 24) formant, avec le système de barrage dans le sol (1) une retenue ininterrompue, est disposée dans le mur vertical (2), cette couche étant constituée par un matériau inhibant la montée de gaz dangereux, notamment de radon, ledit matériau étant chargé dans une série de perçages (13; 22) ménagés dans le mur (2) et débouchant dans la zone du système de barrage disposé horizontalement dans le sol (1), et en ce que pour relier la couche barrage (12; 24) dans le mur (2) avec le système de barrage du sol (1) une fente (21) recevant les couches de limitation (6) de celui-ci pénètre avec celles-ci dans la couche-barrage (12; 24) et est bouchée par un matériau de remplissage.

2. Dispositif selon la revendication 1, caractérisé en ce que la couche barrage (12; 24) dans le mur (2) est constituée d'un résine synthétique.

3. Dispositif selon la revendication 1, caractérisé en ce que la couche-barrage (12; 24) dans le mur (2) est constituée d'une cire, de préférence une paraffine.

4. Dispositif selon les revendications 1 à 3, caractérisé en ce que la couche-barrage (12; 24) est disposée dans un mur vertical (2) constitué par un ouvrage de maçonnerie (10) formé de blocs de construction creux (10′).

5. Dispositif selon la revendication 1, caractérisé en ce que la couche-barrage (12; 24) est disposée dans un mur vertical (2) constitué par un matériau poreux (25), tel que du béton léger.

6. Dispositif selon la revendication 1, caractérisé en ce que au niveau d'un joint du système de barrage du sol (1), sur lequel est disposé un mur (2), la couche-barrage (12; 24) s'étend sur toute la largeur du mur (2) au-dessus du joint.

7. Dispositif selon l'une ou plusieurs des revendications 1 à 6, caractérisé en ce qu'au-dessus de la couche-barrage sont disposés des perçages d'aération (19) dans un ou plusieurs endroits dans le mur (2), lesquels perçages sont en relation avec l'atmosphère extérieure.

8. Dispositif selon la revendication 7, caractérisé en ce que les perçages d'aération (19) débouchent dans un canal (15), qui est relié par une ou plusieurs ouvertures (17) avec l'atmosphère extérieure, une surpression ou une dépression étant présente dans le canal (15) par rapport à la pression environnante.

9. Dispositif selon la revendication 8, caractérisé en ce que le canal (15) est disposé entre le côté extérieur d'un mur extérieur du bâtiment et une couche (16) d'isolation contre la chaleur appliquée contre celui-ci.

10. Dispositif selon l'une ou plusieurs des revendications 1 à 8, caractérisé en ce que sur le côté du mur (2) se trouvant à l'intérieur du bâtiment est disposé une couche d'isolation (7) s'étendant depuis le sol (1) vers le haut, couvrant entièrement ou partiellement le mur (2).
